# EUROPÄISCHE PATENTSCHRIFT

(11) **EP 2 570 046 B1**
(45) Veröffentlichungstag und Bekanntmachung des Hinweises auf die Patenterteilung: **10.06.2015**
(21) Anmeldenummer: 12006316.9
(22) Anmeldetag: 07.09.2012
(51) Int. Cl.: A47B 5/00, A47B 46/00, A47B 77/00, A47C 7/70

(54) **Stollenschrank**
Cabinet
Armoire

(30) Priorität: 13.09.2011 DE 202011105627 U; 04.09.2012 DE 102012108206
(43) Veröffentlichungstag der Anmeldung: 20.03.2013
(73) Patentinhaber: Naber Holding GmbH & Co. KG, 48529 Nordhorn (DE)
(72) Erfinder: Calefice, Sylvia, 57877 Willich (DE); Calefice, Michael, 57877 Willich (DE)
(74) Vertreter: Angerhausen, Christoph

(56) Entgegenhaltungen:
- EP-A1- 1 464 255
- DE-A1-102009 049 048
- US-A1- 2010 231 009

## Beschreibung

Die Erfindung geht aus von einem Stollenschrank, insbesondere Unterbauschrank für eine Arbeitsplatte, der parallel beabstandet ein erstes und ein zweites vertikales Seitenwandelement aufweist, die wahlweise mit einem offen- und schließbaren frontseitigen Türelement, einen Innenraum des Stollenschranks abgrenzen, wobei an einem der Seitenwandelemente ein Einbauschwingtisch montiert ist, der einen Schwingarm aufweist, der um eine horizontale Drehachse drehbar gelagert ist und an dem an einem von der Drehachse beabstandeten Ende eine Tischplatte anscharniert ist, die zwischen einer Ausrichtung parallel zu dem Schwingarm und einer Ausrichtung senkrecht zu dem Schwingarm schwenkbar gelagert ist, wobei der Schwingarm (2) zumindest abschnittsweise eine Sichelform oder eine L-Form aufweist, so dass in einer ausgeklappten Stellung des Schwingarms das Ende des Schwingarms oberhalb von der Drehachse des Schwingarms und zumindest die Tischplatte außerhalb und oberhalb des Innenraums angeordnet ist, und so dass in einer eingeklappten Stellung des Schwingarms das Ende des Schwingarms unterhalb der Drehachse des Schwingarms angeordnet und der Einbauschwingtisch innerhalb des Innenraums des Stollenschranks aufgenommen ist. Ein funktional ähnliches Sitzmöbel offenbart die DE 10 2009 049 048 A1.

Ein gattungsgemäßer Einbauschwingtisch ist beispielsweise auch aus der EP 1 464 255 A1 bekannt. Einen ähnlichen Einbauschwingtisch beschreibt die EP 1 405 758 A2.

Die aus dem Stand der Technik bekannten Einbauschwingtische sind häufig in einer Armlehne eines Sessels verstaubare Klapptische, bei denen die jeweilige Tischplatte über einen Klappmechanismus zwischen einer horizontalen und einer vertikalen Position verschwenkbar und in die Armlehne einschwenkbar ist. Diese bekannten Einbauschwingtische haben den Nachteil, dass in der ausgeklappten Position der Tischplatte die Tischplatte konstruktionsbedingt maximal eine Höhe aufweist, welche unterhalb der Oberkante der Armlehne liegt.

Insbesondere im Küchenbereich ist es wünschenswert eine wahlweise unterhalb einer Küchenarbeitsplatte verstaubare Tischplatte bereit zu stellen, welche bedarfsweise zur Bereitstellung einer zusätzlichen Arbeitsfläche unter der Küchenarbeitsplatte hervor geholt und zumindest auf Höhe der Küchenarbeitsplatte, aber bedarfsweise auch oberhalb dieser, angeordnet werden kann. Aus den vorgenannten Gründen sind die aus dem Stand der Technik bekannten Klappmechanismen häufig jedoch nicht geeignet, um eine Tischplatte, welche unterhalb einer Arbeitsplatte verstaubar sein soll, bedarfsweise auf Höhe der Arbeitsplatte oder oberhalb dieser anzuordnen.

Aus der US 2010/0275821 A1 ist eine Anordnung bekannt, bei welcher das Problem, dass eine Befestigungsplatte für einen Computer oder dergleichen in einer ausgeklappten Position eine hinreichende Höhe aufweisen soll, durch eine recht aufwändige Konstruktion mit einer Mehrzahl von Armen, welche aneinander angelenkt sind, gelöst. Aufgrund der Mehrzahl Gelenke ist die aus der US 2010/0275821 A1 bekannte Konstruktion jedoch vergleichsweise aufwändig in der Herstellung, insbesondere deshalb, weil für die Bereitstellung einer Arbeitsfläche stets gewährleistet sein muss, dass die Arbeitsfläche in der ausgeklappten Stellung der Tischplatte ein Mindestmaß an Stabilität aufweist.

Es ist daher die Aufgabe der Erfindung, einen gattungsgemäßen Stollenschrank mit einem Einbauschwenktisch bereitzustellen, welcher es erlaubt, dass eine Tischplatte in einer eingeklappten Stellung des Einbauschwingtischs unterhalb einer Arbeitsplatte oder dergleichen verstaubar ist und zugleich in einer ausgeklappten Stellung oberhalb oder zumindest auf Höhe der Küchenarbeitsplatte stabil angeordnet ist.

Diese Aufgabe wird erfindungsgemäß durch einen Stollenschrank mit den Merkmalen des Anspruchs 1 gelöst. Die abhängigen Ansprüche betreffen jeweils vorteilhafte Ausführungsformen der Erfindung.

Der erfindungsgemäße Stollenschrank zeichnet sich demnach dadurch aus, dass das Türelement ein vertikal verschiebbares Rollo aufweist.

Der Schwingarm weist einen Verlauf auf, der derart ausgebildet ist, dass in der ausgeklappten Stellung des Schwingarms das Ende des Schwingarms oberhalb von der horizontalen Drehachse des Schwingarms angeordnet ist. Der Schwingarm kann dazu auf vielfältige Weise, insbesondere auch einstückig, ausgebildet sein. Die Erfindung erlaubt es darüber hinaus, dass der Betrag, um welchen das Ende des Schwingarms oberhalb der horizontalen Drehachse des Schwingarms angeordnet ist, wenn sich der Schwingarm in der ausgeklappten Stellung befindet, im Wesentlichen frei wählbar ist.

Bei einer Ausführungsform der Erfindung erstreckt sich ein Endabschnitt des Schwingarms, der in das Ende des Schwingarms, an dem die Tischplatte anscharniert ist, mündet, in der ausgeklappten Stellung des Schwingarms senkrecht. Zusätzlich oder stattdessen kann dieser Endabschnitt eine horizontale Stirnfläche aufweisen. Die Länge des Endabschnitts kann danach gewählt sein, um welchen Abstand die Tischplatte in der ausgeklappten Stellung des Schwingarms oberhalb von der Drehachse angeordnet sein soll.

Es wird weiterhin bevorzugt, dass die Tischplatte in der Ausrichtung senkrecht zu dem Schwingarm an einer Stirnfläche des Endes des Schwingarms abgestützt ist. Diese Maßnahme erhöht die Stabilität der Tischplatte in der Ausrichtung senkrecht zu dem Schwingarm, wenn sich der Schwingarm in der ausgeklappten Stellung befindet.

Um den Schwingarm in der ausgeklappten Stellung zu arretieren, ist bei einer Ausführungsform der Erfindung vorgesehen, dass der Schwingarm auf einem Arretierstift abgestützt ist, wenn sich der Schwingarm in der ausgeklappten Stellung befindet. Der Arretierstift kann federvorgespannt sein und der Schwingarm kann eine Aufnahmekontur für den Arretierstift aufweisen, so dass der Arretierstift in der ausgeklappten Stellung des Schwingarms in der Kontur gehaltert ist.

Besonders bevorzugt ist die Tischplatte über einen Klappbeschlag dezentral an dem Ende des Schwingarms angelenkt. Diese Maßnahme ermöglicht insbesondere in Kombination mit dem Merkmal, wonach die Tischplatte in der Ausrichtung senkrecht zu dem Schwingarm an einer Stirnfläche des Endes des Schwingarms abgestützt ist, für eine stabile Auflage der Tischplatte auf dem Ende des Schwingarms, wenn sich der Schwingarm in der ausgeklappten Stellung befindet.

Der erfindungsgemäße Einbauschwingtisch soll sich insbesondere auch dadurch auszeichnen, dass er platzsparend unter einer Arbeitsplatte verstaut werden kann, wenn er nicht verwendet wird. Um dies zu erreichen, ist bei einer Ausführungsform der Erfindung vorgesehen, dass der Schwingarm plattenförmig ausgebildet ist, wobei der Einbauschwingtisch bei Ausrichtung der Tischplatte parallel zu dem Schwingarm eine Abmessung in Richtung der horizontalen Drehachse, um die der Schwenkarm drehbar gelagert ist, aufweist, die im Wesentlichen der Summe aus einer Dicke des Schwingarms und einer Dicke der Tischplatte entspricht. Der Schwingarm kann dazu über seine Drehachse an einer wenige Millimeter dicken Montageplatte für die Montage des Einbauschwingtischs, beispielsweise unter einer Küchenarbeitsplatte, angelenkt sein.

Bei einem Unterbauschrank für eine Arbeitsplatte bildet in der Regel die Arbeitsplatte eine öberseitige Begrenzung des Innenraums des Unterbauschranks. Es ist zweckmäßig, dass der Schwingarm in der eingeklappten Stellung lösbar arretiert ist, um ein versehentliches Herausschwingen des Einbauschwingtischs aus dem Innenraum zu vermeiden.

Besonders bevorzugt ist die Tischplatte in der ausgeklappten Stellung des Schwingarms und bei Ausrichtung senkrecht zu dem Schwingarm um einen bestimmten Mindestabstand oberhalb von der Tischplatte angeordnet, wobei dieser Mindestabstand vorzugsweise zwischen 10 Zentimetern und 30 Zentimetern, und besonders bevorzugt zwischen 15 Zentimetern und 25 Zentimetern beträgt.

Wenn die Tischplatte dezentral an dem Ende des Schwenkarms angelenkt ist, und darüber hinaus um die Längsachse des Endabschnitts des Schwingarms drehbar gelagert ist, kann die Tischplatte in der ausgeklappten Stellung des Schwingarms wahlweise über die Arbeitsplatte eingeschwenkt oder aus dieser heraus geschwenkt werden.

Weitere Einzelheiten der Erfindung werden anhand der nachstehenden Figurenbeschreibung erläutert. Dabei zeigt:
- Figur 1: die Frontalansicht eines unter einer Arbeitsplatte montierten Stollenschranks;
- Figur 2: eine erste Querschnittsansicht entlang der Linie B-B des Stollenschranks gemäß Figur 1 mit ausgeklapptem Einbauschwingtisch;
- Figur 3: eine zweite Querschnittsansicht entlang der Linie B-B des Stollenschranks gemäß Figur 1 mit eingeklapptem Einbauschwingtisch;
- Figur 4: eine Draufsicht auf den Stollenschrank gemäß den Figuren 1 bis 3 bei entfernter Arbeitsplatte; und
- Figur 5: eine weitere Frontalansicht des Stollenschranks gemäß den Figuren 1 bis 4 mit ausgeklapptem Einbauschwingtisch.

Der in Figur 1 gezeigte Einbauschwingtisch 1 ist in einem Stollenschrank 10 unterhalb einer diesen oberseitig begrenzenden Arbeitsplatte 11 montiert, genauer in einem Innenraum des Stollenschranks 10, welcher einerseits durch die Seitenwandelemente 12 und andererseits durch die Arbeitsplatte 11 begrenzt ist. Frontseitig weist der Stollenschrank 10 ein Türelement 13 auf, welches als ein in vertikaler Richtung verschiebbares Rollo ausgebildet ist. Der Einbauschwingtisch 1 ist über eine Montageplatte 14 (siehe Figur 2) in dem Innenraum des Stollenschranks 10 an dem in der Darstellung von Figur 1 rechten Seitenwandelement 12 derart montiert, dass die Drehachse 3 unter einem geringen Abstand unterhalb der Arbeitsplatte 11 angeordnet ist. Die Drehachse 3 ist im Wesentlichen horizontal ausgerichtet. Über die Drehachse 3 ist der Schwingarm 2 drehbar gelagert. Der Schwingarm 2 des Einbauschwingtischs 1 ist damit in der Ebene senkrecht zur Zeichnungsebene verstellbar.

Die Figur 2 zeigt eine Querschnittsansicht entlang der in Figur 1 gezeigten Strichlinie B-B, wobei in der Figur 2 der Einbauschwingtisch 1 in der ausgeklappten Stellung des Schwingarms 2 gezeigt ist. In dieser Stellung greift ein Arretierstift 8 in eine Kontur an der unteren Berandung des Schwingarms 2 ein, so dass der Schwingarm 2 auf dem Arretierstift 8 sicher gehaltert ist, wenn eine vertikale Kraft etwa auf die Tischplatte 5 einwirkt. Die Tischplatte 5 ist auf einer Stirnfläche 7 abgestützt, wobei die Stirnfläche 7 am Ende 4 des Schwingarms 2 ausgebildet ist. Der Schwingarm 2 weist einen Endabschnitt 6 auf, welcher sich im Wesentlichen senkrecht erstreckt, um eine sichere Abstützung der Tischplatte 5 und den erfindungswesentlichen Höhengewinn zu ermöglichen. Figur 2 lässt weiterhin erkennen, dass die Drehachse 3 im oberen, rechten Quadranten des Seitenwandelements 12 befestigt ist, so dass der Schwingarm 2 sowie die Tischplatte 5 im ausgeklappten Zustand des

Schwingarms 2 die in Figur 2 dargestellte Anordnung einnehmen können, während diese im eingeklappten Zustand des Schwingarms 2 die in Figur 3 dargestellte platzsparende Anordnung einnehmen können. Wesentlich für die platzsparende Anordnung der Tischplatte 5 in dem Innenraum des Stollenschranks 10 ist, dass die Tischplatte 5 über einen Klappbeschlag 9 (siehe Figur 5) an dem Ende 4 des Schwingarms 2 angelenkt ist, wobei der Klappbeschlag 9 ein Verschwenken der Tischplatte 5 um mindestens 90° zwischen der in Figur 2 dargestellten horizontalen Ausrichtung und der in Figur 3 dargestellten vertikalen Ausrichtung ermöglicht.

Wie es die Figuren zeigen, ist der Schwingarm 2 im Wesentlichen plattenförmig ausgebildet, wobei er in Richtung des Abstands der Seitenwandelemente 12 eine möglichst geringe Dicke aufweist, so dass der gesamte Einbauschwingtisch 1 im eingeklappten Zustand (siehe Figur 1) platzsparend im Innenraum des Stollenschranks 10 verstaubar ist.

Die Figuren 4 und 5 zeigen, dass der erfindungsgemäße Stollenschrank als ein Unterbauschrank für eine Arbeitsplatte ausgebildet sein kann, der in eine Reihe standardisierter Unterbauschränke, wie sie aus dem Küchenbau bekannt sind, eingereiht werden kann.

Mit Bezug auf Figur 5 ist gezeigt, dass die Tischplatte 5 aufgrund der erfindungsgemäßen Ausgestaltung des Einbauschwingtischs 1 im ausgeklappten Zustand des Einbauschwingtischs 1 unter einem Abstand A oberhalb der Arbeitsplatte 11 angeordnet sein kann, wenn der Einbauschwingtisch 1 in einen Unterbauschrank für eine Arbeitsplatte 11 integriert ist.

## Patentansprüche

1. Stollenschrank (10), insbesondere Unterbauschrank für eine Arbeitsplatte (11), der parallel beabstandet ein erstes und ein zweites vertikales Seitenwandelement (12) aufweist, die wahlweise mit einem öffen- und schließbaren frontseitigen Türelement (13), einen Innenraum des Stollenschranks (10) abgrenzen, wobei an einem der Seitenwandelemente (12) ein Einbauschwingtisch (1) montiert ist, der einen Schwingarm (2) aufweist, der um eine horizontale Drehachse (3) drehbar gelagert ist und an dem an einem von der Drehachse (3) beabstandeten Ende (4) eine Tischplatte (5) anscharniert ist, die zwischen einer Ausrichtung parallel zu dem Schwingarm (2) und einer Ausrichtung senkrecht zu dem Schwingarm (2) schwenkbar gelagert ist, wobei der Schwingarm (2) zumindest abschnittsweise eine Sichelform oder eine L-Form aufweist, so dass in einer ausgeklappten Stellung des Schwingarms (2) das Ende (4) des Schwingarms (2) oberhalb von der Drehachse (3) des Schwingarms (2) und zumindest die Tischplatte (5) außerhalb und oberhalb des Innenraums angeordnet ist, und so dass in einer eingeklappten Stellung des Schwingarms (2) das Ende (4) des Schwingarms (2) unterhalb der Drehachse (3) des Schwingarms (2) angeordnet und der Einbauschwingtisch (1) innerhalb des Innenraums des Stollenschranks (10) aufgenommen ist, **dadurch gekennzeichnet, dass** das Türelement (13) ein vertikal verschiebbares Rollo aufweist.

2. Stollenschrank (10) nach Anspruch 1, bei dem sich ein Endabschnitt (6) des Schwingarms (2), der in das Ende (4) des Schwingarms (2), an dem die Tischplatte (5) anscharniert ist, mündet, in der ausgeklappten Stellung des Schwingarms (2) senkrecht erstreckt und/oder eine horizontale Stirnfläche (7) aufweist.

3. Stollenschrank (10) nach einem der vorangegangenen Ansprüche, bei dem die Tischplatte (5) in der Ausrichtung senkrecht zu dem Schwingarm (2) an einer Stirnfläche (7) des Endes (4) des Schwingarms (2) abgestützt ist.

4. Stollenschrank (10) nach einem der vorangegangenen Ansprüche, bei dem der Schwingarm (2) auf einem Arretierstift (8) abgestützt ist, wenn sich der Schwingarm (2) in der ausgeklappten Stellung befindet.

5. Stollenschrank (10) nach einem der vorangegangenen Ansprüche, bei dem die Tischplatte (5) über einen Klappbeschlag (9) dezentral an dem Ende (4) des Schwingarms (2) angelenkt ist.

6. Stollenschrank (10) nach einem der vorangegangenen Ansprüche, bei dem der Schwingarm (2) plattenförmig ausgebildet ist, wobei der Einbauschwingtisch (1) bei Ausrichtung der Tischplatte (5) parallel zu dem Schwingarm (2) eine Abmessung in Richtung der horizontalen Drehachse (3), um die der Schwenkarm (2) drehbar gelagert ist, aufweist, die im Wesentlichen der Summe aus einer Dicke des Schwingarms (2) und einer Dicke der Tischplatte (5) entspricht.

7. Stollenschrank (10) nach einem der vorangegangenen Ansprüche, bei dem die Tischplatte (5) in der ausgeklappten Stellung des Schwingarms (2) und bei Ausrichtung senkrecht zu dem Schwingarm (2) um einen Abstand (A) oberhalb von der Tischplatte (5) angeordnet ist, wobei der Abstand (A) vorzugsweise zwischen 10 cm und 30 cm, und besonders bevorzugt zwischen 15 cm und 25 cm beträgt.

## Claims

1. A cabinet (10), in particular a lower cabinet for a countertop (11), which comprises a first and a second vertical side wall element (12) spaced parallel from one another, said wall elements, optionally with an openable and closeable front-side door element (13), delimiting an interior space of the cabinet (10), wherein a built-in stowable table (1) is mounted on one of the side wall elements (12) and has a swing arm (2) which is mounted so as to rotate about a horizontal rotational axis (3) and onto which, at an end (4) disposed at a distance from the rotational axis (3), a tabletop (5) is mounted by means of a hinge so as to pivot between an alignment parallel to the swing arm (2) and an alignment perpendicular to the swing arm (2), wherein at least part of the swing arm (2) is crescent shaped or L-shaped, so that when the swing arm (2) is in the folded-out position, the end (4) of the swing arm (2) is arranged above the rotational axis (3) of the swing arm (2) and at least the tabletop (5) is located outside of and above the interior space, and such that when the swing arm (2) is in the stowed position, the end (4) of the swing arm (2) is located below the rotational axis (3) of the swing arm (2) and the built-in stowable table (1) is accommodated within the interior space of the cabinet (10), **characterized in that** the door element (13) has a vertically displaceable roller door.

2. The cabinet (10) according to claim 1, in which an end section (6) of the swing arm (2) which leads to the end (4) of the swing arm (2) on which the tabletop (5) is hinge-mounted extends vertically and/or has a horizontal end face (7) when the swing arm (2) is in the folded-out position.

3. The cabinet (10) according to any one of the preceding claims, in which the tabletop (5) is supported on an end face (7) of the end (4) of the swing arm (2) when the tabletop is aligned perpendicular to the swing arm (2).

4. The cabinet (10) according to any one of the preceding claims, in which the swing arm (2) is supported on a locking pin (8) when the swing arm (2) is in the folded-out position.

5. The cabinet (10) according to any one of the preceding claims, in which the tabletop (5) is articulated eccentrically at the end (4) of the swing arm (2) via a folding fitting (9).

6. The cabinet (10) according to any one of the preceding claims, in which the swing arm (2) is designed as plate-shaped, wherein, when the tabletop (5) is aligned parallel to the swing arm (2), the dimension of the built-in stowable table (1) in the direction of the horizontal rotational axis (3) about which the swing arm (2) is rotatably mounted corresponds substantially to the total of the thickness of the swing arm (2) and the thickness of the tabletop (5).

7. The cabinet (10) according to any one of the preceding claims, in which, when the swing arm (2) is in the folded-out position and the tabletop is aligned perpendicular to the swing arm (2), the tabletop (5) is located above the tabletop (5) by a distance (A), the distance (A) preferably measuring between 10 cm and 30 cm, and particularly preferably between 15 cm and 25 cm.

## Revendications

1. Armoire (10), en particulier armoire formant un élément bas pour un plateau de travail (11), qui comporte un premier et un deuxième élément de paroi latérale (12) vertical, situés à distance parallèlement, qui délimitent, au choix avec un élément de porte (13) frontal à ouvrir et fermer, un volume intérieur de l'armoire (10), une table pivotante intégrée (1) étant montée sur l'un des éléments de paroi latérale (12), celle-ci comporte un bras pivotant (2) qui est monté rotatif autour d'un axe de rotation (3) horizontal et sur lequel, à une extrémité (4) écartée de l'axe de rotation (3), est articulé un plateau de table (5) qui est monté pivotant entre une orientation parallèle au bras pivotant (2) et une orientation perpendiculaire au bras pivotant (2), ledit bras pivotant (2) comportant au moins par zones une forme en croissant ou une forme en L, de telle sorte que dans une position déployée du bras pivotant (2), l'extrémité (4) du bras pivotant (2) est disposée au-dessus de l'axe de rotation (3) du bras pivotant (2) et au moins le plateau de table (5) est situé en dehors et au-dessus du volume intérieur, et de telle sorte que dans une position escamotée du bras pivotant (2), l'extrémité (4) du bras pivotant (2) est disposée au-dessous de l'axe de rotation (3) du bras pivotant (2) et la table pivotante intégrée (1) est logée à l'intérieur du volume intérieur de l'armoire (10), **caractérisée en ce que** l'élément formant porte (13) comporte un volet roulant mobile verticalement.

2. Armoire (10) selon la revendication 1, dans laquelle une portion d'extrémité (6) du bras pivotant (2), laquelle débouche dans l'extrémité (4) du bras pivotant (2), sur laquelle est articulé le plateau de table (5), s'étend verticalement dans la position déployée du bras pivotant (2) et/ou comporte une face frontale (7) horizontale.

3. Armoire (10) selon l'une quelconque des revendications précédentes, dans laquelle le plateau de table (5), dans l'orientation perpendiculaire au bras pivotant (2), est mis en appui sur une face frontale (7) de l'extrémité (4) du bras pivotant (2).

4. Armoire (10) selon l'une quelconque des revendications précédentes, dans laquelle le bras pivotant (2) est mis en appui sur un téton d'arrêt (8) lorsque le bras pivotant (2) se situe dans la position déployée.

5. Armoire (10) selon l'une quelconque des revendications précédentes, dans laquelle le plateau de table (5) est articulé de manière décentrée sur l'extrémité (4) du bras pivotant (2) au moyen d'une ferrure pliable (9).

6. Armoire (10) selon l'une quelconque des revendications précédentes, dans laquelle le bras pivotant (2) est réalisé en forme de plaque, la table pivotante intégrée (1), lorsque le plateau de table (5) est orienté parallèlement au bras pivotant (2), comporte dans la direction de l'axe de rotation (3) horizontal autour duquel le bras pivotant (2) est monté pivotant, une dimension qui correspond sensiblement à la somme formée à partir d'une épaisseur du bras pivotant (2) et d'une épaisseur du plateau de table (5).

7. Armoire (10) selon l'une quelconque des revendications précédentes, dans laquelle le plateau de table (5) dans la position déployée du bras pivotant (2) et dans l'orientation perpendiculairement au bras pivotant (2) est disposé à une distance (A) au-dessus du plateau de table (5), la distance (A) mesurant de préférence entre 10 cm et 30 cm et de manière particulièrement préférée entre 15 cm et 25 cm.
